# FASCICULE DE BREVET EUROPEEN

(11) **EP 0 768 696 B1**
(45) Date de publication et mention de la délivrance du brevet: **30.01.2002**
(21) Numéro de dépôt: 96410097.8
(22) Date de dépôt: 20.09.1996
(51) Int. Cl.: H01H 71/12

(54) **Ensemble de connexion**
Verbinderanordnung
Connector assembly

(30) Priorité: 11.10.1995 FR 9512113
(43) Date de publication de la demande: 16.04.1997
(73) Titulaire: Schneider Electric Industries SA, 92500 Rueil-Malmaison (FR)
(72) Inventeur: Bellotto, Henri, 38050 Grenoble Cedex (FR); Baginski, Pierre, 38050 Grenoble Cedex (FR)
(74) Mandataire: Jouvray, Marie-Andrée

(56) Documents cités:
- FR-A- 2 703 506
- US-A- 4 258 969

## Description

L'invention concerne un ensemble de connexion comportant un premier connecteur, fixe, solidaire du boîtier d'un déclencheur électronique d'un disjoncteur de protection d'un réseau électrique polyphasé avec neutre, et un second connecteur mobile, les premier et second connecteurs comportant des bornes complémentaires destinées à se connecter lors de l'embrochage des connecteurs, les bornes d'un connecteur étant séparées par un pas prédéterminé, le connecteur fixe comportant des bornes de phase et de neutre connectées respectivement à des entrées de phase et de neutre du déclencheur, et le connecteur mobile comportant des bornes de phase et de neutre respectivement connectées à des transformateurs de courant de phase et de neutre.

Il est connu d'associer un déclencheur électronique à divers types de disjoncteurs. Afin de réduire les coûts, il est souhaitable de standardiser au maximum les divers éléments. Jusqu'ici, la connexion entre les transformateurs de courant disposés dans le disjoncteur et le déclencheur électronique était adaptée au type de disjoncteur.

L'invention a pour but de réduire le coût de cette connexion.

Selon l'invention, ce but est atteint par le fait que le connecteur fixe comporte deux bornes de neutre, disposées de part et d'autre d'un nombre p de bornes de phase, le connecteur mobile comportant un nombre p + 1 de bornes.

D'autres avantages et caractéristiques ressortiront plus clairement de l'exposé qui va suivre d'un mode de réalisation particulier de l'invention, donné à titre d'exemple non limitatif et représenté aux dessins annexés sur lesquels :
- La figure 1 illustre un disjoncteur dans lequel l'invention peut être utilisée,
- La figure 2 représente un déclencheur électronique comportant la partie fixe d'un ensemble de connexion selon l'invention,
- Les figures 3 et 4 illustrent la partie mobile d'un ensemble de connexion selon l'invention, dans deux positions respectives par rapport à la partie fixe de la figure 2.

Comme représenté à la figure 1, un réseau électrique triphasé (L1, L2, L3) avec neutre (N) est protégé par un disjoncteur ayant un ensemble de contacts 1 commandé par un déclencheur électronique 2, par l'intermédiaire d'un relais de commande 3. Le disjoncteur comporte des transformateurs de courant 4, respectivement 4a, 4b, 4c et 4n, destinés à fournir respectivement à des entrées de phase Ea, Eb, Ec et de neutre En du déclencheur 2 une mesure du courant respectivement dans les lignes L1, L2, L3 et N du réseau.

L'invention concerne l'ensemble de connexion entre les transformateurs de courant 4 et le déclencheur 2.

Le disjoncteur comporte classiquement un nombre p de pôles associés aux p phases du réseau et un pôle associé au neutre, c'est à dire dans le cas d'un réseau triphasé avec neutre, quatre pôles. Selon la disposition locale du réseau, le pôle associé au neutre peut être disposé à gauche ou à droite des pôles du disjoncteur associés aux phases. Le déclencheur comporte des entrées associées respectivement à chacune des phases et au neutre. La connexion entre les transformateurs de courant 4, disposés dans les pôles correspondants du disjoncteur, et les entrées associées du déclencheur doit tenir compte de ces variantes. Jusqu'ici, ceci était réalisé au moyen de connecteurs différents pour chaque variante.

Comme représenté aux figures 2 à 4, l'ensemble de connexion selon l'invention est constitué par un connecteur fixe 5, standard, monté sur une face du boîtier du déclencheur 2 et par un connecteur mobile 6 servant d'interface entre les transformateurs de courant 4 et le déclencheur 2.

Le connecteur fixe 5 comporte des bornes 7 séparées par un pas prédéterminé d. Sur la figure 2, la partie du connecteur fixe 5 destinée à être connectée aux transformateurs de courant comporte trois bornes de phase adjacentes, 7a, 7b, 7c, connectées aux entrées de phase Ea, Eb, Ec, du déclencheur. Il comporte, de plus, deux bornes de neutre, 7n1 et 7n2, disposées de part et d'autre des bornes de phase et connectées toutes deux aux entrées de neutre En du déclencheur.

Le connecteur mobile 3 comporte (Figures 3 et 4) quatre bornes 8, séparées par le pas d et complémentaires des bornes 7. Ces bornes sont connectées respectivement aux transformateurs de courant 4a, 4b, 4d et 4n. Si le pôle neutre du disjoncteur est situé à gauche par rapport aux pôles associés aux phases, pour simplifier la filerie au maximum, le transformateur du courant 4n associé au pôle neutre est connecté à la borne la plus à gauche du connecteur mobile, 8n1 sur la figure 3. Les transformateurs de courant 4a, 4b, 4c sont respectivement connectés aux bornes adjacentes 8a1, 8b1 et 8c1, de gauche à droite, sur la figure 3. Les connecteurs 6 et 5 sont alors embrochés, les bornes 8n1, 8a1, 8b1 et 8c1 se connectant respectivement avec les bornes 7n1, 7a, 7b et 7c. L'axe 9 représenté sur les figures 2 et 3 symbolise le fait que les bornes 7n1 et 8n1 des connecteurs 5 et 6 sont associées. Ainsi, lors de la connexion des connecteurs, les entrées de phase Ea, Eb, Ec du déclencheur sont automatiquement connectées respectivement aux transformateurs de courant correspondants et les entrées de neutre En au transformateur de courant 4n.

Par contre, si le pôle du disjoncteur est situé à droite par rapport aux pôles associés aux phases, alors, pour simplifier la filerie, le transformateur de courant 4n est connecté à la bornes la plus à droite du connecteur mobile, 8n2 sur la figure 4. Les transformateurs de courant 4a, 4b et 4c sont connectés aux bornes adjacentes, respectivement 8a2, 8b2, 8c2, de gauche à droite sur la figure 4. Lorsque les connecteurs 6 et 5 sont associés, les bornes 8a2, 8b2, 8c2 et 8n2 s'accouplent respectivement avec les bornes 7a, 7b, 7c et 7n2. L'axe 10 représenté sur les figures 2 et 4 illustre le fait que la borne 8n2 du connecteur 6 est associée à la borne de neutre 7n2 du connecteur 5. Lors de l'embrochage des connecteurs 6 et 5, les entrées de phase Ea, Eb, Ec et de neutre En sont, comme précédemment, automatiquement connectées aux transformateurs de courant correspondants 4a, 4b, 4c et 4n, respectivement.

La présence de deux bornes de neutre, 7n1 et 7n2, de part et d'autre des bornes de phase 7a, 7b et 7c, dans le connecteur fixe 5, permet d'utiliser un même connecteur mobile 6, standard, à quatre bornes. Dans le connecteur mobile, la borne de neutre peut alors être située soit à gauche (8n1, figure 3), soit à droite (8n 2, figure 4) et par un simple décalage latéral, du pas du connecteur mobile, la borne de neutre est alignée (avec 9 ou 10) avec une des bornes de neutre du connecteur fixe lorsque les bornes de phase associées sont accouplées.

Grâce à l'invention, l'ensemble de connexion est standardisé, tant en ce qui concerne le connecteur fixe que le connecteur mobile. La différenciation entre les disjoncteurs ayant le pôle neutre à droite ou à gauche peut se faire très tardivement, au niveau du distributeur plutôt qu'au centre de production.

De plus, le coût d'une borne supplémentaire dans le connecteur fixe est totalement négligeable et la filerie est réduite au minimum.

Les bornes additionnelles du connecteur fixe 5 représentées à la figure 2 ne servent pas à la connexion entre les capteurs du courant et le déclencheur. Elles sont utilisées pour la connexion du déclencheur à certaines fonctions auxiliaires, comme une alimentation ou le relais de commande du déclenchement, par exemple.

## Revendications

1. Ensemble de connexion comportant un premier connecteur (5), fixe, solidaire du boîtier d'un déclencheur électronique (2) d'un disjoncteur de protection d'un réseau électrique polyphasé avec neutre, et un second connecteur (6) mobile, les premier et second connecteurs (5, 6) comportant des bornes (7,8) complémentaires destinées à se connecter lors de l'embrochage des connecteurs, les bornes d'un connecteur étant séparées par un pas prédéterminé d, le connecteur fixe (5) comportant des bornes de phase (7a, 7b, 7c) et de neutre (7n1, 7n2) connectées respectivement à des entrées de phase (Ea, Eb, Ec) et de neutre (En) du déclencheur, et le connecteur mobile (6) comportant des bornes de phase et de neutre respectivement connectées à des transformateurs de courant de phase (4a, 4b, 4c) et de neutre (4n), ensemble **caractérisé en ce que** le connecteur fixe (5) comporte deux bornes de neutre (7n1, 7n2), disposées de part et d'autre d'un nombre p de bornes de phase (7a, 7b, 7c), le connecteur mobile (6) comportant un nombre p + 1 de bornes.

2. Ensemble selon la revendication 1, **caractérisé en ce que** le nombre p est égal à 3.

## Claims

1. A connection assembly comprising a first, stationary, connector (5), securedly affixed to the case of an electronic trip device (2) of a circuit breaker protecting a polyphase and neutral electrical power system, and a second, movable, connector (6), the first and second connectors (5, 6) comprising complementary terminals (7,8) designed to be connected when the connectors are plugged in, the terminals of a connector being separated by a preset pitch d, the stationary connector (5) comprising phase terminals (7a, 7b, 7c) and neutral terminals (7n1, 7n2) respectively connected to phase inputs (Ea, Eb, Ec) and neutral inputs (En) of the trip device, and the movable connector (6) comprising phase and neutral terminals respectively connected to phase current transformers (4a, 4b, 4c) and a neutral current transformer (4n), an assembly **characterized in that** the stationary connector (5) comprises two neutral terminals (7n1, 7n2) arranged on each side of a number p of phase terminals (7a, 7b, 7c), the movable connector (6) comprising a number p + 1 of terminals.

2. The assembly according to claim 1, **characterized in that** the number p is equal to 3.

## Patentansprüche

1. Verbindungssystem mit einem ersten, feststehenden Steckverbinder (5), der fest mit dem Gehäuse eines elektronischen Auslösers (2) eines Leistungsschalters zum Schutz eines elektrischen Mehrphasen-Leitungsnetzes mit Neutralleiter verbunden ist, sowie einem zweiten, beweglichen Steckverbinder (6), wobei der erste und der zweite Steckverbinder (5, 6) einander zugeordnete Klemmen (7, 8) aufweisen, die dazu dienen, beim Zusammenstecken der Steckverbinder miteinander verbunden zu werden, die einzelnen Klemmen eines Steckverbinders in einem bestimmtem Teilungsabstand d zueinander angeordnet sind, der feststehende Steckverbinder (5) Phasenleiterklemmen (7a, 7b, 7c) und Neutralleiterklemmen (7n1, 7n2) aufweist, die jeweils mit Phasenleitereingängen (Ea, Eb, Ec) und Neutralleitereingängen (En) des Auslösers verbunden sind, und der bewegliche Steckverbinder (6) Phasenleiterklemmen und Neutralleiterklemmen aufweist, die jeweils mit Phasenleiter-Stromwandlern (4a, 4b, 4c) und Neutralleiter-Stromwandlern (4n) verbunden sind, **dadurch gekennzeichnet, daß** der feststehende Steckverbinder (5) zwei Neutralleiterklemmen (7n1, 7n2) aufweist, von denen jeweils eine auf jeder Seite einer Anordnung aus p Phasenleiterklemmen (7a, 7b, 7c) angeordnet ist, und der bewegliche Steckverbinder (6) p + 1 Klemmen aufweist.

2. Verbindungssystem nach Anspruch 1, **dadurch gekennzeichnet, daß** p = 3 ist.
